# EUROPÄISCHE PATENTSCHRIFT

(11) **EP 0 810 939 B1**
(45) Veröffentlichungstag und Bekanntmachung des Hinweises auf die Patenterteilung: **16.09.1998**
(21) Anmeldenummer: 96901770.6
(22) Anmeldetag: 26.01.1996
(51) Int. Cl.: B61K 7/04, B61K 7/18

(54) **GLEISBREMSELEMENT**
RAIL BRAKE ELEMENT
ELEMENT DE FREIN DE VOIE

(30) Priorität: 28.02.1995 DE 19506997
(43) Veröffentlichungstag der Anmeldung: 10.12.1997
(73) Patentinhaber: A. Rawie Gmbh & Co, 49090 Osnabrück (DE)
(72) Erfinder: ROICK, Reinhard, D-49086 Osnabrück (DE)
(74) Vertreter: Graalfs, Edo, Dipl.-Ing. Patentanwälte Hauck, Graalfs, Wehnert, Döring, Siemons
(86) Internationale Anmeldenummer: EP9600322
(87) Internationale Veröffentlichungsnummer: WO9626856

(56) Entgegenhaltungen:
- GB-A- 2 060 095
- US-A- 2 762 314

## Beschreibung

Die Erfindung bezieht sich auf ein Gleisbremselement, insbesondere in Verbindung mit Gleisbremsprellböcken, nach dem Oberbegriff des Patentanspruchs 1.

Ein Gleisbremselement der eingangs genannten Art ist aus der DE 24 53 223 bekanntgeworden. Die im Querschnitt annähernd C-förmigen Klemmplatten werden oberhalb des Schienenkopfes mit Hilfe von Spannbolzen zusammengepreßt. Im unteren Bereich weisen die Klemmplatten winkelförmige Reibelemente auf, die aus einem geeigneten Reibmaterial, zum Beispiel Bronze, bestehen. Die Reibelemente legen sich gegen die Unterseite und die Seitenflächen des Schienenkopfes. Auf dem Schienenkopf stützt sich ein sogenanntes Futterstück ab, das ebenfalls aus reibendem Material besteht und das an seiner Oberseite Schrägflächen aufweist, mit denen der obere Schenkel der Klemmplatten in Eingriff steht. Bei einer Zugspannung in den Spannschrauben wird über Keilwirkung eine Druck- und Zugkraft auf die Reibelemente ausgeübt, so daß eine entsprechende Reibkraft am Schienenkopf entsteht.

Aus der DE 834 572 oder der DE 34 22 230 sind Modifikationen eines derart beschriebenen Bremselements bekanntgeworden.

Von dem Reibungskoeffizienten abgesehen, ist die Bremswirkung eines derartigen Gleisbremselements abhängig von der Kraft, mit der die Reibelemente gegen den Schienenkopf gepreßt werden. Diese Kraft wird über den Spannbolzen eingeleitet, wobei zwischen dem Spannbolzen und einer Klemmplatte ein Doppelfederring angeordnet ist. Die einzige Möglichkeit, die Preßkraft vorzugeben, besteht in der Messung des Drehmoments, mit dem die Spannbolzen festgezogen werden. Zwischen dem gemessenen Drehmoment und der tatsächlich ausgeübten Preßkraft bestehen jedoch nicht definierte Beziehungen, da das gemessene Drehmoment auch von anderen Größen abhängt, wie zum Beispiel der Reibung des Spannbolzengewindes oder der Reibung des Schraubenkopfes an der Feder usw. Kommt es zu einem Verschleiß des Reibelements, wird der verminderte Weg durch die Schraubenfeder ausgeglichen. Hat die Schraubenfeder ein ungünstiges Kraft-Weg-Verhalten, was bei den verwendeten Schraubenfedern normalerweise der Fall ist, führt der Verschleiß zu einer signifikant verringerten Preßkraft.

Der eigentliche Bremseffekt durch das Gleisbremselement erfolgt durch das Verschieben des Gleisbremselements am Schienenkopf, zum Beispiel durch einen Prellbock, der entweder relativ lose auf den Schienen aufsteht oder in dem Gleisbremselemente integriert sind. Bevor es jedoch dazu kommt, muß die Haftreibung überwunden werden, die theoretisch mindestens doppelt so groß wie die Gleitreibung ist, im praktischen Fall jedoch viel höher sein kann aufgrund der witterungsbedingten Korrosion von Schiene und bremsenden Teilen des Gleisbremselements. Für die erste Aufprallphase wirkt daher das Gleisbremselement wie ein starres Hindernis, das sich erst nach Überwindung der Haftreibung in Bewegung setzt. Dies wirkt sich in einem nicht unerheblichen Stoß auf das auffahrende Fahrzeug aus. Die beschriebene Haftreibung führt zu einem außerordentlich hohen, nicht mehr zulässigen Wert, wenn mehrere Gleisbremselemente Stoß an Stoß hintereinander angeordnet werden. Daher ist es in der Praxis üblich, die Gleisbremselemente in Abständen anzuordnen, damit bei einem Auffahrvorgang die Haftreibung der einzelnen Gleisbremselemente nacheinander überwunden wird.

Der Erfindung liegt die Aufgabe zugrunde, ein Gleisbremselement, insbesondere in Verbindung mit Gleisbremsprellböcken, zu schaffen, das die genannten Nachteile vermeidet und eine relativ geringe Haftreibung aufweist, gleichwohl einen hohen Bremseffekt durch Gleitreibung erzielt.

Diese Aufgabe wird durch die Merkmale des Patentanspruchs 1 gelöst.

Bei dem erfindungsgemäßen Bremselement liegt die Bremsbelagschicht über mindestens einen erhabenen Abschnitt aus einem verschleißfähigen Material mit gegenüber der Bremsbelagschicht kleinerer Haftreibung am Schienenkopf an. Als Verschleißmaterial kann nach einer Ausgestaltung der Erfindung Kunststoff vorgesehen werden, beispielsweise ein geeignetes Polyamid. Erfindungswesentlich ist, daß der erhabene Abschnitt einen relativ geringen Reibungskoeffizienten hat und insbesondere dem Gleisbremselement eine geringe Haftreibung verleiht. Bei einem Auffahrvorgang ist daher nur eine relativ geringe Stoßkraft erforderlich, um das Gleisbremselement in Bewegung zu setzen. Durch die einsetzende Gleitreibung zwischen erhabenem Abschnitt und Schienenkopf soll das Verschleißmaterial auf relativ kurzer Strecke des Gleisbremselements so weit abgerieben wer-den, daß nunmehr die Bremsbelagschicht mit dem Schienenkopf in Eingriff gelangt, um den gewünschten Bremseffekt herbeizuführen.

Die Höhe, über die sich der erhabene Abschnitt über die eigentliche Bremsbelagschicht erhebt, kann sehr gering sein. Die Druckfestigkeit des verwendeten Verschleißmaterials und die Höhe sind so zu wählen, daß bei der aufzubringenden Preßkraft eine merkliche Anlage der Bremsbelagschicht an dem Schienenkopf vermieden wird. Diese soll erst durch Abrieb des Verschleißmaterials hergestellt werden.

Das Verschleißmaterial kann nach einer Ausgestaltung der Erfindung ganzflächig auf die Bremsbelagschicht aufgebracht sein, es kann jedoch nach einer anderen Ausgestaltung der Erfindung auch in beabstandeten Abschnitten angeordnet sein. Vorzugsweise werden getrennte Teile, vorzugsweise aus Kunststoff, verwendet, die in geeigneter Weise am Bremsbelag angebracht sind. Die Anbringung bzw. Wiederanbringung bei Verschleiß soll möglichst einfach gestaltet werden und von Instandsetzungspersonal ohne weiteres durchgeführt werden können. Bei einer Ausgestaltung der Erfindung besteht die Bremsbelagschicht aus einer nur an der Unterseite des Schienenkopfes angreifenden Bremsleiste, die nach einer weiteren Ausgestaltung der Erfindung im Querschnitt gewölbt ist. In die Bremsleiste können nach einer weiteren Ausgestaltung der Erfindung stopfenartige Verschleißabschnitte in entsprechenden Ausnehmungen eingelassen sein und dort zum Beispiel im Preßsitz befestigt werden. Besonders vorteilhaft ist die Ausbildung des stopfenartigen Verschleißabschnitts mit einem Flansch, der in einer Ansenkung von Bohrungen der Bremsleiste zusammenwirkt, die auf der der Klemmplatte zugekehrten Seite gebildet ist. Auf diese Weise ist der Verschleißabschnitt durch den zugekehrten Abschnitt der Klemmplatte in der Bohrung der Bremsleiste gehalten. Die konvexe Wölbung der Bremsleiste hat im übrigen den Vorteil, daß sie mit einer definierten Fläche am Schienenkopf anliegt.

Nach einer weiteren Ausgestaltung der Erfindung ist vorgesehen, daß die Spannvorrichtung sich über einen Klotz aus Reibmaterial an der Oberseite des Schienenkopfes abstützt und eine Zugkraft auf die Klemmplatte ausübt. Auf diese Weise wird die Preßkraft für die Bremsbelagschicht nicht durch Keilwirkung aufgebracht, wie bei den Gleisbremselementen nach dem oben erwähnten Stand der Technik, sondern ausschließlich durch Zugkraft an den Klemmplatten. Die Zugkraft kann durch einen Spannbolzen aufgebracht werden. Es ist viel präziser, die Bremskraft durch Aufbringen einer Druckkraft einzustellen als durch die Erzeugung einer Keilwirkung wie im Stand der Technik. Nach einer Ausgestaltung der Erfindung wirkt mit dem Klotz ein spannbolzen zusammen, der in einer Gewindebohrung einer Futterleiste sitzt, die von der Klemmplatte übergriffen wird und mit deren Außenseite die Klemmplatten verbunden sind, wobei der Klotz in einer Ausnehmung der Futterleiste sitzt und zwischen Spannbolzen und Klotz eine Druckfeder angeordnet ist. Die Druckfeder kann nach einer Ausgestaltung der Erfindung von einem Tellerfederpaket gebildet werden, das eine günstige Kraft-Weg-Kennlinie aufweist. Der Klotz, der bremsend wirkt, kann ebenfalls mit einem erhabenen Verschleißabschnitt versehen werden, wie in Verbindung mit dem Bremsbelag beschrieben, um auch an dieser Stelle die Haftreibung zu reduzieren. Vorzugsweise sind bei einem länglichen Gleisbremselement mehrere derartige Klötze im Abstand vorgesehen, jeweils in Verbindung mit einem Spannbolzen und einem Tellerfederpaket.

Der Spannbolzen, der eine Druckkraft aufbringt, hat den Vorteil, daß die Druckkraft proportional dem zurückgelegten Weg ist. Dieser Weg läßt sich auf einfache Weise messen. In einer Ausgestaltung der Erfindung hierzu ist vorgesehen, daß der Spannbolzen hohl ist und sich ein Anzeigedorn durch den Spannbolzen bis zum Klotz erstreckt und zwischen Spannbolzenkopf und dem Anzeigedorn eine Sicherung vorgesehen ist, die verhindert, daß der Anzeigedorn durch den Spannbolzen hindurchfällt. Die Relativlage von Anzeigedorn und Spannbolzen ist ein Maß für den Weg, den der Spannbolzen beim Festziehen zurücklegt. Dadurch wird ein Maß für die Druckkraft erhalten und damit für die Bremskraft, mit der die Bremsbelagschicht mit dem Schienenkopf zusammenwirkt. Die Sicherung verhindert, daß der Anzeigedorn durch den Spannbolzen hindurchfällt, bevor eine endgültige Montage erfolgt. Ein Preßsitz zwischen Anzeigedorn und Klotz ermöglicht das Festhalten des Klotzes am Spannbolzen, bevor die Einheit montiert ist.

Die Erfindung wird nachfolgend anhand von Zeichnungen näher erläutert.
- Fig. 1: zeigt eine Endansicht eines Gleisbremselements nach der Erfindung für zwei unterschiedliche Schienen.
- Fig. 2: zeigt das Gleisbremselement nach Fig. 1 teilweise im Schnitt für eine dritte Schienenform.
- Fig. 3: zeigt eine Seitenansicht des Gleisbremselements nach Fig. 1 in Richtung Pfeil 3.

Fig. 1 zeigt im Schnitt eine erste Schiene 10 (linke Seite) und eine zweite Schiene 12 (rechte Seite) mit einem Schienenkopf 14 bzw. 16. Für beide Schienenköpfe 14, 16 ist ein identisches Gleisbremselement 18 vorgesehen. In Fig. 2 ist eine dritte Schiene 20 mit einem Schienenkopf 22 gezeigt, für die das identische Gleisbremselement 18 angewendet wird. Es ist daher universal einsetzbar. Es weist auf gegenüberliegenden Seiten des Schienenkopfes Klemmplatten 24, 26 auf, die im Querschnitt annähernd C-förmig sind und an den Enden durch nach innen stehende Flanschen 80, 82 Abschlüsse bilden. Ein oberer Schenkel 28 bzw. 30 der Klemmplatten 24, 26 übergreift eine Futterleiste 32, die an der Oberseite Dachflächen aufweist. Am unteren Schenkel 34, 36 der Klemmplatten 24, 26 ist eine Bremsbelagschicht 38 bzw. 40 in Form einer Bremsleiste durch Schrauben befestigt, wie bei 42 angedeutet. In Fig. 1 sind die Schrauben gestrichelt eingezeichnet. Wie zu erkennen, sind die Bremsleisten, die aus einem geeigneten Reibmaterial, wie zum Beispiel Bronze, bestehen, an der Außenseite konvex gewölbt und liegen nur an der Unterseite des Schienenkopfes 14, 16 bzw. 22 an.

Wie in Fig. 2, linke Seite, zu erkennen, weisen die Leisten der Bremsbelagschicht 38, 40 Bohrungen auf, in die einen erhabenen Abschnitt bildende, stopfenartige Verschleißabschnitte eingesetzt sind. Die im Querschnitt kreisförmigen Verschleißabschnitte 44 weisen an der der Klemmplatte 24 zugekehrten Seite einen Flansch 46 auf, der in einer entsprechenden Ausnehmung oder Ansenkung der Bremsleiste einsitzt. Dadurch sind die Verschleißabschnitte 44 sicher in der Bremsleiste gehalten. Jede Bremsleiste kann in Längsrichtung beabstandet eine Reihe derartiger Verschleißabschnitte 44 aufweisen. Sie bestehen aus einem geeigneten Kunststoffmaterial, beispielsweise Polyamid, das eine relativ hohe Druckfestigkeit aufweist. Sie stehen nur geringfügig über die gewölbte Oberseite der Bremsleisten über (siehe Fig. 1 und rechte Seite Fig. 2), bilden jedoch die einzige Anlagefläche an der Unterseite des Schienenkopfes 14, 16 bzw. 22.

Die sich über die Länge der Klemmplatten 24, 26 erstreckende Futterleiste 32 hat an der Unterseite drei im Abstand angeordnete kreisförmige Ausnehmungen 48, in denen zylindrische Klötze 50 einsitzen. Sie bestehen aus einem geeigneten Reibmaterial, beispielsweise Bronze. In die Unterseite der Klötze 50 sind stopfenartige Verschleißabschnitte 52 aus einem geeigneten druckfesten Kunststoffmaterial, beispielsweise Polyamid, eingelassen und durch Preßsitz darin gehalten. Außen vorstehende Flansche bilden als erhabene Abschnitte die einzige Anlagefläche der Klötze 50 am Schienenkopf 14, 16 bzw. 22.

Oberhalb der Klötze 50 sitzen in den Ausnehmungen 48 als Tellerfederpaket eine Druckfeder 56 und eine Druckscheibe 58. Auf der Druckscheibe 58 stützt sich ein Spannbolzen 60 ab, dessen Schaft 62 in einer Gewindebohrung der Futterleiste 32 sitzt. Über die Druckscheibe 58 übt der Spannbolzen 60 einen Druck auf den Klotz 50 aus. Da die Futterleiste 32 über Schrauben 64 bzw. 66 mit den Klemmplatten 24, 26 verbunden ist, wird eine Zugkraft auf letztere aufgebracht, die zu einer Preßkraft der Bremsleisten gegen die Unterseite des Schienenkopfes 14, 16 bzw. 22 führt.

Die Spannbolzen 60 sind hohl und nehmen einen Anzeigedorn 66a auf, der bei 68 am unteren Ende im Preßsitz in einer Bohrung des Klotzes 50 einsitzt. Im Bereich des Kopfes 70 des Spannbolzens 60 sorgt eine Sicherung 72 dafür, daß der Anzeigedorn 66a nicht nach unten durch den Spannbolzen 60 fallen kann. Die Sicherung 72 besteht in einem Federring oder dergleichen, der gegen einen Absatz 74 des Spannbolzens 60 anliegt, wenn er eine vorgegebene Strecke nach unten bewegt wird.

Die Schäfte der Gewindebolzen 64, 66 erstrecken sich durch großzügig bemessene Öffnungen 76 der Spannplatten 24, 26.

Futterleiste 32, Spannbolzen 60, Druckscheibe 58, Tellerfederpaket und Klötze 50 bilden eine vormontierte Einheit, bevor das Gleisbremselement 18 am Schienenkopf 14, 16, 22 montiert wird. Die beschriebene Einheit wird auf den Schienenkopf aufgesetzt und es erfolgt das Befestigen der Klemmplatten 24, 26 mit Hilfe der Schrauben 64, 66. Durch Festziehen des Spannbolzens 60 wird, wie beschrieben, eine Preßkraft auf die Klötze 50 und die Bremsleisten aufgebracht, wobei der von dem Spannbolzen 60 zurückgelegte Weg ein Maß für diese Kraft ist. Dieser Weg kann nun durch den Anzeigedorn, der auf dem Klotz 50 aufsitzt, gemessen werden.

Erfolgt nun ein Auffahrvorgang, indem beispielsweise ein von einem Fahrzeug bewegter Gleisbremsprellbock auf einer Seite gegen die Spannplatten 24, 26 andrückt, muß zunächst die Haftreibung überwunden werden. Diese wird jedoch ausschließlich durch die stopfenartigen Verschleißabschnitte bestimmt. Da diese bestimmungsgemäß einen sehr kleinen Reibungskoeffizienten haben, ist die Stoßkraft zum Inbewegungsetzen des Gleisbremselements 18 relativ klein. Eine kurze Reibstrecke genügt jedoch, um den erhabenen Abschnitt 44, 54 der Verschleißabschnitte abzutragen, so daß die Bremsleisten bzw. der Klotz 50 reibend mit dem Schienenkopf 14, 16 bzw. 22 zusammenwirken.

Nach einem derartigen Bremsvorgang ist es erforderlich, die Verschleißelemente auszutauschen.

## Patentansprüche

1. Gleisbremselement, insbesondere in Verbindung mit Gleisbremsprellböcken, mit zwei einen Schienenkopf von jeder Seite umgreifenden, sich auf seiner Oberseite abstützenden Klemmplatten, die von einer einen Spannbolzen und eine Federanordnung enthaltenden Spannvorrichtung am Schienenkopf verspannt werden und die an dem den Schienenkopf untergreifenden Abschnitt einen Bremsbelagabschnitt für den Eingriff am Schienenkopf aus geeignetem festem Reibmaterial aufweisen, dadurch gekennzeichnet, daß die Bremsbelagschicht (38, 40) über mindestens einen erhabenen Abschnitt (44) aus einem verschleißfähigen Material mit gegenüber der Bremsbelagschicht (38, 40) kleinerer Haftreibung am Schienenkopf (14, 16, 22) anliegt.

2. Gleisbremselement nach Anspruch 1, dadurch gekennzeichnet, daß das Verschleißmaterial aus druckfestem Kunststoff besteht.

3. Gleisbremselement nach Anspruch 1 oder 2, dadurch gekennzeichnet, daß das Verschleißmaterial ganzflächig auf die Bremsbelagschicht aufgebracht ist.

4. Gleisbremselement nach Anspruch 1 oder 2, dadurch gekennzeichnet, daß das Verschleißmaterial in beabstandeten Abschnitten auf die Bremsbelagschicht aufgebracht ist.

5. Gleisbremselement nach einem der Ansprüche 1 bis 4, dadurch gekennzeichnet, daß die Bremsbelagschicht (38, 40) von einer nur der Unterseite des Schienenkopfes (14, 16, 22) zugekehrten Bremsleiste gebildet ist.

6. Gleisbremselement nach Anspruch 5, dadurch gekennzeichnet, daß in Ausnehmungen der Bremsleiste als erhabene Abschnitte (44) stopfenartige Verschleißabschnitte eingelassen sind.

7. Gleisbremselement nach Anspruch 6, dadurch gekennzeichnet, daß die stopfenartigen Verschleißabschnitte im Preßsitz in den Ausnehmungen sitzen.

8. Gleisbremselement nach Anspruch 6 oder 7, dadurch gekennzeichnet, daß die Ausnehmungen durchgehende Bohrungen in der Bremsleiste sind und die stopfenartigen Verschleißabschnitte einen Flansch (46) aufweisen, der in einer Ansenkung der Bohrungen auf der der Klemmplatte (24, 26) zugekehrten Seite einsitzen.

9. Gleisbremselement nach einem der Ansprüche 5 bis 8, dadurch gekennzeichnet, daß die dem Schienenkopf (14, 16, 22) zugekehrte Seite der Bremsleiste im Querschnitt konvex gewölbt ist.

10. Gleisbremselement nach einem der Ansprüche 1 bis 9, dadurch gekennzeichnet, daß die Spannvorrichtung sich über einen Klotz (50) aus Reibmaterial an der Oberseite des Schienenkopfes (14, 16, 22) abstützt und eine Zugkraft auf die Klemmplatten (24, 26) ausübt.

11. Gleisbremselement nach Anspruch 10, dadurch gekennzeichnet, daß mit dem Klotz (50) ein Spannbolzen (60) in Eingriff ist, der in einer Gewindebohrung einer Futterleiste (32) sitzt, die von den Klemmplatten (24, 26) übergriffen wird und mit deren Außenseite die Klemmplatten (24, 26) verbunden sind, wobei der Klotz (50) in einer Ausnehmung (48) der Futterleiste (32) sitzt und zwischen Spannbolzen (60) und Klotz (50) eine Druckfeder (56) angeordnet ist.

12. Gleisbremselement nach Anspruch 11, dadurch gekennzeichnet, daß der Klotz (50) über einen erhabenen Abschnitt (54) aus verschleißfähigem Material mit kleinem Haftreibungskoeffizienten auf dem Schienenkopf (14, 16, 22) aufliegt.

13. Gleisbremselement nach Anspruch 11 oder 12, dadurch gekennzeichnet, daß die Druckfeder (56) von einem Tellerfederpaket gebildet ist.

14. Gleisbremselement nach einem der Ansprüche 11 bis 13, dadurch gekennzeichnet, daß der Spannbolzen (60) hohl ist und sich ein Anzeigedorn (66a) durch den Spannbolzen (60) bis zum Klotz (50) erstreckt und sich zwischen Spannbolzenkopf (70) und Anzeigedorn (66a) eine Sicherung (72) befindet, die verhindert, daß der Anzeigedorn (66a) durch den Spannbolzen (60) hindurchfällt.

15. Gleisbremselement nach Anspruch 14, dadurch gekennzeichnet, daß der Anzeigedorn (66a) im Preßsitz in einer Bohrung des Klotzes (50) sitzt.

16. Gleisbremselement nach einem der Ansprüche 11 bis 15, dadurch gekennzeichnet, daß mehrere zylindrische Klötze (50) in Abständen in entsprechenden Ausnehmungen (48) der Futterleiste (32) sitzen.

17. Gleisbremselement nach einem der Ansprüche 11 bis 16, dadurch gekennzeichnet, daß die Futterleiste (32) mittels Schraubenbolzen (64, 66) mit den Klemmplatten (24, 26) verbunden ist und die Öffnungen (76) in den Klemmplatten (24, 26) für die Schraubenbolzen (64, 66) im Durchmesser größer sind als der Durchmesser der Bolzenschäfte.

## Claims

1. A rail brake element, in particular for use in rail brake buffer blocks, comprising a pair of clamping plates extending about a rail head from each side and supported against its top surface, which clamping plates are clamped against the rail head by a clamping device including a clamping bolt and a spring assembly, and include at its portion below the rail head a brake lining portion of suitable rigid friction material for engagement with the rail head, characterized in that the brake lining layer (38,40) engages the rail head (14,16,22) by means of a raised portion (44) of wear material having a static friction coefficient smaller than that of the brake lining layer (38,40).

2. A rail brake element according to claim 1, characterized in that the wear material comprises compression-resistent plastics.

3. A rail brake element according to claim 1 or claim 2, characterized in that the wear material is applied to the brake lining layer so as to be continuous.

4. A rail brake element according to claim 1 or claim 2, characterized in that the wear material is applied to the brake lining layer in spaced areas.

5. A rail brake element according to any of claims 1 to claim 4, characterized in that the brake lining layer (38,40) comprises a brake ledge facing only the bottom side of the rail head (14,16,22).

6. A rail brake element according to claim 5, characterized in that block-like wear portions forming raised portions (44) are inserted in recesses of the brake ledge.

7. A rail brake element according to claim 6, characterized in that the block-like wear portions are interference-fitted into the recesses.

8. A rail brake element according to claim 6 or claim 7, characterized in that the recesses are throughbores in the brake ledge and the block-like wear portions include a flange (46) which is received in a counterbore of the bores on the side facing the clamping plate (24,26).

9. A rail brake element according to any of claims 5 to claim 8, characterized in that the side of the brake ledge which faces the rail head (14,16,22) is of a convex arcuate cross-section.

10. A rail brake element according to any of claim 1 to claim 9, characterized in that the clamping device is supported against the top surface of the rail head (14,16,22) via a pad (50) of friction material and exerts a tension force upon the clamping plates (24,26).

11. A rail brake element according to claim 10, characterized in that a clamping bolt (60) engages the pad (50), which clamping bolt is received in a threaded bore of a lining ledge (32) across which the clamping plates (24,26) extend and which is connected to the outside of the clamping plates (24,26), the pad (50) being received in a recess (48) of the lining ledge (32) and a compression spring (56) being disposed between the clamping bolt (60) and the pad (50).

12. A rail brake element according to claim 11, characterized in that the pad (50) has a raised portion (54) resting upon the rail head (14,16,22), which raised portion is of a wear material of a small static friction coefficient.

13. A rail brake element according to claim 11 or claim 12, characterized in that the compression spring (56) comprises a Belleville spring assembly.

14. A rail brake element according to any of claim 11 to claim 13, characterized in that the clamping bolt (60) is hollow and an indicator rod (66a) extends through the clamping bolt (60) to the pad (50), and securing means (72) are positioned between the clamping bolt head (70) and the indicator rod (66a) to prevent the indicator rod (66a) from dropping through the clamping bolt (60).

15. A rail brake element according to claim 14, characterized in that the indicator rod (66a) is interference-fitted into a bore of the pad (50)

16. A rail brake element according to any of claims 11 to claim 15, characterized in that a plurality of cylindrical pads (50) spaced with respect to each other are received in respective recesses (48) of the lining ledge (32).

17. A rail brake element according to any of claims 11 to claim 16, characterized in that the lining ledge (32) is connected to the clamping plates (24,26) by means of threaded bolts (64,66) and the apertures (76) in the clamping plates (24,26) for receiving the threaded bolts (64,66) are of a diameter in excess of the diameter of the bolt shafts.

## Revendications

1. Organe de freinage pour voie ferrée, en particulier en liaison avec des heurtoirs de freinage de voie ferrée, comportant deux plaques de serrage entourant, des deux côtés, un champignon de rail et s'appuyant sur sa face supérieure, ces plaques étant serrées sur le champignon de rail par un dispositif de serrage comprenant un boulon de serrage et un dispositif à ressort et présentant, sur sa partie reprenant par dessous le champignon de rail, une partie de garniture de freinage en matériau de friction résistant approprié, pour faire prise avec lui, caractérisé en ce que la couche de garniture de freinage (38, 40) est au contact du champignon de rail (14, 16, 22), par au moins une section en saillie (44) en matériau d'usure ayant un coefficient de frottement plus faible que celui de la couche de garniture de freinage (38, 40).

2. Organe de freinage pour voie ferrée suivant la revendication 1, caractérisé en ce que le matériau d'usure est constitué de matière plastique résistant à la pression.

3. Organe de freinage pour voie ferrée suivant la revendication 1 ou la revendication 2, caractérisé en ce que le matériau d'usure est appliqué sur toute la surface de la couche de garniture de freinage.

4. Organe de freinage pour voie ferrée suivant la revendication 1 ou la revendication 2, caractérisé en ce que le matériau d'usure est appliqué sur la couche de garniture de freinage suivant des sections écartées les unes des autres.

5. Organe de freinage pour voie ferrée suivant l'une des revendications 1 à 4, caractérisé en ce que la couche de garniture de freinage (38, 40) est formée par une barre de freinage tournée seulement vers la face inférieure du champignon de rail (14, 16, 22).

6. Organe de freinage pour voie ferrée suivant la revendication 5, caractérisé en ce que des éléments d'usure du genre bouchon sont, sous la forme de sections (44) en saillie, introduits dans des évidements de la barre de freinage.

7. Organe de freinage pour voie ferrée suivant la revendication 6, caractérisé en ce que les éléments d'usure du genre bouchon sont placés en ajustage serré dans les évidements.

8. Organe de freinage pour voie ferrée suivant la revendication 6 ou la revendication 7, caractérisé en ce que les évidements sont des alésages traversants réalisés dans la barre de freinage et que les éléments d'usure du genre bouchon présentent une bride (46) introduite dans un enfoncement des alésages, situé du côté tourné vers la plaque de serrage (24, 26).

9. Organe de freinage pour voie ferrée suivant l'une des revendications 5 à 8, caractérisé en ce que la face de la barre de freinage tournée vers le champignon de rail (14, 16, 22) présente, en section transversale, une courbure convexe.

10. Organe de freinage pour voie ferrée suivant l'une des revendications 1 à 9, caractérisé en ce que le dispositif de serrage s'appuie par un bloc (50) en matériau de friction sur la face supérieure du champignon de rail (14, 16, 22) et exerce un effort de traction sur les plaques de serrage (24, 26).

11. Organe de freinage pour voie ferrée suivant la revendication 10, caractérisé en ce qu'un boulon de serrage (60) est engagé dans le bloc (50) et placé dans un alésage fileté d'une cale en forme de barre (32), qui est recouverte par les plaques de serrage (24, 26) et aux faces externes de laquelle sont réliées les plaques de serrage (24, 26), le bloc (50) étant placé dans un évidement (48) de la cale en forme de barre (32) et un ressort de pression (56) étant disposé entre le boulon de serrage (60) et le bloc (50).

12. Organe de freinage pour voie ferrée suivant la revendication 11, caractérisé en ce que le bloc (50) est appliqué sur le champignon de rail (14, 16, 22) par une partie en saillie (54) en matériau d'usure présentant un coefficient de frottement faible.

13. Organe de freinage pour voie ferrée suivant la revendication 11 ou la revendication 12, caractérisé en ce que le ressort de pression (56) est formé par un empilage de disques à ressort.

14. Organe de freinage pour voie ferrée suivant l'une des revendications 11 à 13, caractérisé en ce que le boulon de serrage (60) est creux et en ce qu'une aiguille indicatrice (66a) traverse le boulon de serrage (60) en s'étendant jusqu'au bloc (50) et en ce qu'entre la tête (70) du boulon de serrage et l'aiguille indicatrice (66a), se trouve une sécurité (72) qui empêche que l'aiguille indicatrice (66a) tombe en traversant le boulon de serrage (60).

15. Organe de freinage pour voie ferrée suivant la revendication 14, caractérisé en ce que l'aiguille indicatrice (66a) repose, avec un ajustage serré, dans un alésage du bloc (50).

16. Organe de freinage pour voie ferrée suivant l'une des revendications 11 à 15, caractérisé en ce que plusieurs blocs cylindriques (50) sont placés à une certaine distance les uns des autres dans des évidements (48) correspondants de la cale en forme de barre (32).

17. Organe de freinage pour voie ferrée suivant l'une des revendications 11 à 16, caractérisé en ce que la cale en forme de barre (32) est reliée aux plaques de serrage (24, 26) au moyen de boulons filetés (64, 66) et en ce que les ouvertures (76) dans les plaques de serrage (24, 26), destinées aux boulons filetés (64, 66), ont un diamètre plus grand que le diamètre des tiges de boulons.
